# EUROPÄISCHE PATENTSCHRIFT

(11) **EP 0 092 259 B1**
(45) Veröffentlichungstag und Bekanntmachung des Hinweises auf die Patenterteilung: **12.11.1986**
(21) Anmeldenummer: 83103957.3
(22) Anmeldetag: 22.04.1983
(51) Int. Cl.: B31B 1/98

(54) **Vorrichtung zum Z-förmigen Falten von Papiersäcken**
Device for folding paper bags in a Z shape
Dispositif pour plier en accordéon des sacs en papier

(30) Priorität: 22.04.1982 DE 3215006
(43) Veröffentlichungstag der Anmeldung: 26.10.1983
(73) Patentinhaber: Windmöller & Hölscher, D-49525 Lengerich (DE); Bates Ventil Saekke Co. A/S, DK-9400 Norresundby (DK)
(72) Erfinder: Berthelsen, Ernst R., DK-9575 Terndrup (DK)
(74) Vertreter: Lorenz, Eduard

## Beschreibung

Die Erfindung betrifft eine Vorrichtung zum Z-förmigen Falten von Papiersäcken oder dergleichen um querverlaufende Faltlinien mit aus die Faltkanten bestimmenden Rillrädern, Faltschwertern und die Säcke um die Faltschwerter einschlagenden Faltstangen bestehenden Falteinrichtungen.

Eine Vorrichtung zum Einschlagen der Seitenklappen von aufgezogenen Böden von Kreuzbodensäcken mit die Faltlinien bestimmenden Rillrädern, Faltschwertern und die Seitenklappen um die Faltschwerter einschlagenden Faltstangen ist beispielsweise aus der DE-GMS 6 929 888 bekannt.

Papiersäcke werden üblicherweise nach ihrer Herstellung gestapelt, gebündet und zum Transport der Stapel auf Paletten abgelegt. Die Paletten müssen dabei in ihrer Größe der Länge und Breite der flachliegenden Säcke entsprechen. Die Paletten nehmen daher unnötig viel Lagerraum ein, denn die Höhe der Papiersackstapel wird durch die Höhe der aufeinanderliegenden Kreuzböden bestimmt, da in den Bodenbereichen im Gegensatz zu den mittleren Bereichen der Säcke viele Sacklagen übereinanderliegen. Bei Stapeln aus Kreuzbodensäcken stehen also gegenüberliegende Stapelseiten hoch, während der mittlere Stapelbereich einfällt, was zu unschönen Stapelformen un einer Platzvergeudung führt.

Ausgangspunkt der Erfindung ist die Erkenntnis, daß sich kompaktere, weniger Lagerraum benötigende, stabilere und formschönere Stapel aus Kreuzbodensäcken dann bilden lassen, wenn der Bereich der flachliegenden Säcke zwischen den endseitigen Kreuzböden Z-förmig gefaltet ist, so daß die doppelt quer gefalteten Säcke auch in ihrem mittleren Bereich eine den Bodenbereichen entsprechende Höhe aufweisen.

Aufgabe der Erfindung ist es daher, eine Vorrichtung zum Z-förmigen Falten insbesondere von Kreuzbodensäcken zu schaffen, so daß sich diese zu kompakten, kantengeraden Stapeln aufschichten lassen.

Erfindungsgemäß wird diese Aufgabe durch die im kennzeichnenden Teil des Patentanspruchs 1 angegebenen Merkmale gelöst. Die erfindungsgemäße Vorrichtung ermöglicht es, die mittleren Bereiche von Kreuzbodensäcken zwischen den endseitigen Böden im Takt der Herstellung der Säcke Z-förmig zu falten, so daß diese nahezu um die Hälfte ihrer Länge verkürzt werden und sich zu entsprechend kleineren stabilen und kompakten Stapeln aufschichten lassen.

Vorteilhafte Ausgestaltungen der Erfindung sind in den Ansprüchen 2 bis 9 beschrieben worden.

Ein Ausführungsbeispiel der Erfindung wird nachstehend anhand der Zeichnung näher erläutert. In dieser zeigt
Figuren 1 und 2 eine Draufsicht auf die Vorrichtung zum Z-förmigen Falten von Papiersäcken,
Figuren 3 und 4 eine Seitenansicht der Vorrichtung nach Fig. 1 und 2,
Figur 5 einen Schnitt durch die Vorrichtung gemäß der Linie V-V in Fig. 3,
Figur 6 einen Schnitt durch die Vorrichtung entlang der Linie VI-VI in Fig. 4 und
Figur 7 einen Schnitt durch die Vorrichtung entlang der Linie VII-VII in Fig. 4.

Zwischen den seitlichen Wänden 1 und 2 des Maschinengestells sind die Wellen 3, 4, 5 und 6 gelagert. Diese Wellen 3, 4, 5 und 6 tragen nicht näher bezeichnete Förderbandrollen, welche von Endlosförderbändern 7, 8 bzw. 9, 10 umschlungen sind. In dem Maschinenrahmen sind zwischen den drehbaren Wellen 3, 4 und 5, 6 zwei weitere Wellen 11 und 12 übereinander gelagert, die obere Rillscheiben 13 und untere Rillscheiben 14 tragen, so daß die einzelnen von den Förderbändern 7, 8, 9, 10 transportierten Säcke 15 durch die Rillscheiben 13 und 14 zwei Vorrillungen 16 und 17 erhalten. Die so vorgerillten Säcke 15 gelangen danach mit ihrer einen Hälfte auf einen Führungstisch 18 und werden im Bereich ihrer anderen Hälfte von Förderbandpaaren 19 und 20 erfaßt, deren Rollen zum einen von den Wellen 5 und 6 und zum anderen von zwei weiteren Wellen 21 und 22 getragen werden. Die Wellen 21 und 22 sind an ihren der Wand 1 abgekehrten Enden in einer der Einfachheit halber nur in der Fig. 3 dargestellten Konsole 23 gelagert.

Zwischen dem Förderbandpaar 19 und dem Führungstisch 18 ist ein spitz auslaufendes Faltschwert 24 angeordnet, das eine senkrecht hochstehende angeformte Stützleiste 25 sowie eine Faltkante 26 aufweist. Um diese Faltkante 26 wird der Sack im Bereich seiner Rillen 16 durch eine Führungsstange 27 umgelegt. Die Faltstange 27 verläuft dabei bezogen auf die Fig. 1 und in Transportrichtung gesehen von unterhalb der Faltkante 26 und des Faltschwertes 24 ansteigend nach oben in Richtung auf das Transportbänderpaar 19 zu. Das Umlegen des Sackes 15' um die Faltkante 26 im Bereich der Rillung 16 durch die Faltstange 27 wird dabei unterstützt durch den Führungstisch 18, der wie die Fig. 3 bis 6 zeigen, aus einer waagerechten Lage in die in den Fig. 5 und 6 dargestellte Schräglage ansteigend verläuft. Die Faltstange 27 ist lediglich einendig mittels einer Konsole 28 an einer nicht dargestellten Quertraverse, die die Wände 1 und 2 miteinander verbindet, befestigt.

Das Falten des Sackes um die Faltkante 26 durch die Faltstange 27 ist deutlich aus der Fig. 5 zu ersehen. Diese Figur zeigt auch, daß die Transportbänderpaare 19 und 20 durch obere und untere Gehäuseteile 29 und 30 abgedeckt sind. An das Ende des Führungsbleches 24 schließt sich ein Förderbandpaar 31 und an das Transportbänderpaar 20 das Förderbandpaar 32 an.

Diese Transportbänder übernehmen den von den Transportbändern 19 und 20 abgegebenen und um die Rillung 16 umgelegten Sack 15', wobei das Förderbandpaar 31 sich unmittelbar an das spitz zulaufende Faltschwert 24 anschließt und dadurch den durch die Faltstange 27 umgefalteten Sack im Bereich der Faltkante einklemmt, wie dies in der Fig. 6 deutlich dargestellt ist. Diese Figur zeigt, daß auch die Förderbandpaare 31 und 32 von oberen und unteren Gehäuseteilen 33 und 34 abgedeckt sind.

Zum Zwecke des Faltens des Sackes 15' um die zweite Rillung 17 ist ein Faltschwert 35 vorgesehen, welches über Halterungen 36 und 37 befestigt ist. Zwecks Einlauf des Sackes 15' weist das Faltschwert 35 eine Führungsstange 38 auf, die an ihrem freien Ende über eine weitere Halterung 39 mit dem Führungstisch 18 und zwar unterhalb desselben befestigt ist. Während des weiteren Transportes des Sackes 15' durch die Förderbandpaare 31 und 32 wird der auf dem Führungstisch 18 aufruhende Sackbereich zum einen durch die Führungsstange 38 mit seiner Rillung 17 zum Faltschwert 35 geführt, und zum anderen durch eine Andrückstange 40 auf den Führungstisch 18 gedrückt, so daß hierdurch der Sack zum zweiten Mal, nämlich um die Rillung 17 gefaltet wird. Dieser zweite Faltvorgang wird durch eine Faltstange 41 unterstützt, die den Sack im Bereich der Rillung 17 um die Faltkante des Faltschwertes 35 drückt, wie dies die Fig. 6 zeigt. Die Faltstange 41 ist einendig mit der Konsole 42 fest verbunden, während sie sich an ihrem anderen Ende gabelt. Während der eine Gabelzinken 41' den Faltvorgang des Sackes 15' durch das Faltschwert 35 unterstützt, bewirkt der Zinken 41" der Faltstange 41, daß der auf dem Führungstisch 18 aufruhende Sackteil nach Abschluß des Faltvorgangs auf einen sich an den Führungstisch 18 anschließenden waagerechten Ablagetisch 43 heruntergedrückt wird, so daß der gefaltete Sack einerseits durch das Förderbandpaar 32 und andererseits durch das sich an das Faltschwert 35 anschließende Abführförderband 44 abgeführt werden kann. Wäre der Zinken 41" nicht vorhanden, würde der auf dem Führungstisch 18 aufruhende Sackteil nicht schnell genug auf den waagerecht angeordneten Ablagetisch 43 fallen. Die Folge davon wäre, daß unter Umständen der Sack nicht von dem Abführförderbandpaar 44 ergriffen werden könnte.

Selbstverständlich ist es möglich, Säcke anderen Formats zu falten oder auch die Z-Faltung in ihrer Tiefe bei einem einzigen Format zu verändern. Hierzu ist es lediglich erforderlich, die Rillscheiben, die Förderbandpaare, das Faltschwert 24, das Faltschwert 35 sowie die entsprechenden Stangen zu verstellen bzw. einzustellen.

## Patentansprüche

1. Vorrichtung zum Z-förmigen Falten von Papiersäcken (15, 15') oder dergleichen um querverlaufende Faltlinien mit aus die Faltkanten bestimmenden Rillrädern (13, 14), Faltschwertern (24, 35) und die Säcke (15, 15'), um die Faltschwerter (24, 35) einschlagenden Faltstangen (27, 41, 41') bestehenden Falteinrichtungen, dadurch gekennzeichnet, daß ein erster Doppelbandförderer (8, 10, 20, 32) jeden Sack (15, 15') im Bereich eines seiner Böden oder seiner Einfüllöffnung klemmend erfaßt und kontinuierlich durch die Falteinrichtungen fördert, daß in einer vertikalen, quer zur Förderrichtung verlaufenden Ebene im Abstand und parallel zueinander zwei Wellen (11, 12) im Maschinengestell (1, 2) gelagert sind, die im Abstand voneinander jeweils zwei zusammenwirkende Rillräder (13,14) tragen, die die durchlaufenden Säcke (15) mit gegensinnigen Rillungen versehen, daß parallel zu dem ersten Doppelbandförderer (8, 10, 20, 32) ein zweiter, die Säcke (15) am gegenüberliegenden Ende erfassender Doppelbandförderer (7, 9) vorgesehen ist, dessen Länge den Rillungen entspricht und der jeden Sack (15) während seines Durchlaufs durch die Rillräder (13, 14) festhält, daß an den zweiten Doppelbandförderer (7, 9) parallel zu dem ersten Doppelbandförderer (8, 10, 20, 32) ein dritter Doppelbandförderer (19) anschließt, der jeden Sack (15) zwischen dem ersten Doppelbandförderer und der diesem zugewandten ersten Rillung während seines Faltens um diese Rillung festklemmt, daß parallel zu dem dritten Doppelbandförderer (19) ein erstes Faltschwert (24) angeordnet ist, dessen Faltkante (26) im Bereich der ersten Rillung liegt, und eine erste Faltstange (27) vorgesehen ist, deren in Förderrichtung gesehen hinteres Ende unterhalb der Ebene des hinteren Endes des ersten Faltschwerts (24) liegt und deren vorderes Ende den vorderen Bereich des ersten Faltschwerts (24) überlappt, daß an den dritten Doppelbandförderer (19) ein vierter Doppelbandförderer (31) anschließt, der den Sack (19) im Bereich der ersten Faltung festklemmt, daß parallel zu dem vierten Doppelbandförderer (31) ein zweites Faltschwert (35) vorgesehen ist, dessen Faltkante im Bereich der zweiten Rillung oberhalb der ersten Faltung liegt, und daß das freie Sackteil über das zweite Faltschwert (35) umlegende Führungs-, Andrück-und Faltstangers (38, 40, 41, 41') vorgesehen sind.

2. Vorrichtung nach Anspruch 1, dadurch gekennzeichnet, daß an den vierten Doppelbandförderer (31) im Bereich der zweiten Faltkante ein fünfter, den gefalteten Sack (15) abziehender Doppelbandförderer (44) anschließt.

3. Vorrichtung nach Anspruch 1 oder 2, dadurch gekennzeichnet, daß anschließend an den zweiten, jeden Sack über die Rillräder (13, 14) transportierenden Doppelbandförderer (7, 9) im Bereich der Förderebene eine das freie Sackende stützende Tischplatte (18) anschließt.

4. Vorrichtung nach Anspruch 3, dadurch gekennzeichnet, daß die Tischplatte (18) zunehmend schräg ansteigend ausgebildet ist.

5. Vorrichtung nach einem der Ansprüche 1 bis 4, dadurch gekennzeichnet, daß im wesentlichen parallel zur zweiten Faltstange (41, 41') eine Andrückstange (40) vorgesehen ist, die das freie Sackende nach der ersten Faltung in Richtung auf die schräg ansteigende Tischplatte (18) herabdrückt.

6. Vorrichtung nach einem der Ansprüche 1 bis 5, dadurch gekennzeichnet, daß die zweite Faltstange (41, 41') gabelförmig mit einer schräg auf die Andrückstange (40) zu verlaufenden, tiefer als diese liegenden, frei auskragenden Führungsstange (41") versehen ist, die das freie Sackende nach Ablauf von der Tischplatte (18) herabdrückt.

7. Vorrichtung nach einem der Ansprüche 1 bis 6, dadurch gekennzeichnet, daß das zweite Faltschwert (35) an seinem hinteren Ende mit einer schräg nach hinten weisenden, das freie Sackende einfangenden Führungsstange (38) versehen ist.

8. Vorrichtung nach einem der Ansprüche 1 bis 7, dadurch gekennzeichnet, daß der erste Doppelbandförderer entsprechend den zu diesem parallel verlaufenden Doppelbandförderern in einzelne Doppelbandförderer (10, 8 ; 20 ; 32) unterteilt ist.

9. Vorrichtung nach einem der Ansprüche 1 bis 8, dadurch gekennzeichnet, daß die Leertrume der Doppelbandförderer mit im Querschnitt U-förmigen Abdeckungen (33, 34) versehen sind.

## Claims

1. Apparatus for folding paper sacks (15, 15') or the like into Z-shape about transversely extending fold lines by means of folding means consisting of grooving wheels (13, 14') which define the fold lines, folding blades (24, 35), and folding rods (27, 41, 41') for infolding the sacks (15, 15') about the folding blades (24, 35) characterized in that a first double belt conveyor (8, 10, 20, 32) grips each sack (15, 15') adjacent to one of its closed ends or its filling opening and continuously conveys said sack through the folding means, that two parallel, spaced apart shafts (11, 12) are mounted in the machine frame (1, 2) in a vertical plane, which is transverse to the direction of conveyance, and each of said shafts carries two spaced apart grooving wheels (13, 14), which cooperate to provide mutually opposite grooves in the sacks (15) passing through, that a second double belt conveyor (7, 9) is provided, which is parallel to the first double belt conveyor (8, 10, 20, 32) and grips the sacks (15) at their opposite end and has a length corresponding to the grooves and retains each sack (15) as it passes through between the grooving wheels (13, 14), that the second double belt conveyor (7, 9) succeeds a third double belt conveyor (19), which is parallel to the first double belt conveyor (8, 10, 20, 32) and grips each sack (15) between the first double belt conveyor and the first groove facing said first double belt conveyor as that sack is folded about said grooves, that a first folding blade (24) is provided, which is parallel to the third double belt conveyor (19) and has a folding edge (26) disposed adjacent to the first groove, and a first folding rod (27) is provided, the rear end of which, with respect to the direction of conveyance, is disposed below the plane of the rear end of the first folding blade (24) and the forward end of which overlaps the forward portion of the first folding blade (24), that the third double belt conveyor (19) is succeeded by a fourth double belt conveyor (31), which grips the sack (19) adjacent to the first fold, that a second folding blade (35) is provided, which is parallel to the fourth double belt conveyor (31) and has a folding edge adjacent to the second groove above the first fold, and that guiding, pressure-applying and folding rods (38, 40, 41, 41') are provided, which serve to fold the free sack portion about the second folding blade (35).

2. Apparatus according to claim 1, characterized in that the fourth double belt conveyor (31) is succeeded adjacent to the second folding edge by a fifth double belt conveyor (44) for withdrawing the folded sack.

3. Apparatus according to claim 1 or 2, characterized in that the second double belt conveyor (7, 9) for transporting each sack over the grooving wheels (13, 14) is succeeded by a table top (18), which is disposed adjacent to the plane of conveyance and supports the free sack end.

4. Apparatus according to claim 3, characterized in that the table (18) has a progressively increasing upward inclination.

5. Apparatus according to any of claims 1 to 4, characterized in that a pressure-applying rod (40) is provided, which is substantially parallel to the second folding rod (41, 41') and presses the free sack end down towards the upwardly inclined table top (18) after the first folding operation.

6. Apparatus according to any of claims 1 to 5, characterized in that the second folding rod (41, 41') is forked and provided with a freely protruding guiding rod (41"), which is disposed below and extends obliquely towards the pressure-applying rod (40) and forces down the free sack end when it has left the table top (18).

7. Apparatus according to any of claims 1 to 6, characterized in that the second folding blade (35) is provided at its rear end with an obliquely rearwardly extending guiding rod (38) for catching the free sack end.

8. Apparatus according to any of claims 1 to 7, characterized in that the first double belt conveyor is divided into individual double belt conveyors (10, 8 ; 20 ; 32) in accordance with the double belt conveyors which are parallel to the first double belt conveyor.

9. Apparatus according to any of claims 1 to 8, characterized in that the empty courses of the double belt conveyors are provided with channel- shaped covers (33, 34).

## Revendications

1. Dispositif pour plier en accordéon des sacs en papier (15, 15') ou des objets semblables le long de lignes de pliage allant dans le sens transversal, au moyen de dispositifs de pliage consistant en roues de rainurage (13, 14) qui définissent les lignes de pliage, lames de pliage (24, 35) et barres de pliage (27, 41, 41') pour replier les sacs (15, 15') sur les lames de pliage (24, 35), caractérisé en ce qu'une première double bande transporteuse (8, 10, 20, 32) saisit chaque sac (15, 15') près d'une de ses extrémités fermées ou de son ouverture de remplissage et le transporte de manière continue à travers les dispositifs de pliage, que deux arbres (11, 12) espacés sont montés dans le bâti de la machine (1, 2) dans un plan vertical qui est transversal par rapport à la direction de transport, et que chacun desdits arbres porte deux roues de rainurage (13, 14) espacées pour pratiquer dans les sacs (15) qui passent des rainures en sens opposés, qu'une deuxième double bande transporteuse (7, 9) est prévue qui est disposée parallèlement à la première double bande transporteuse (8, 10, 20, 32) et qui saisit les sacs (15) à leur extrémité opposée, bande dont la longueur correspond aux rainures et qui retient chaque sac pendant son passage entre les roues de rainurage (13, 14), que la seconde double bande transporteuse (7, 9) est suivie par une troisième double bande transporteuse (19) qui est disposée parallèlement par rapport à la première double bande transporteuse (8, 10, 20, 32) et qui saisit chaque sac (15) entre la première double bande transporteuse et la première rainure faisant face à cette dernière pendant que le sac est plié le long de cette rainure, qu'une première lame de pliage (24) est prévue qui est disposée parallèlement par rapport à la troisième double bande transporteuse (19), dont l'arête de pliage (26) est disposée proche de la première rainure, et qu'une première barre de pliage (27) est prévue dont l'extrémité arrière par rapport au sens de transport est disposée au-dessous du plan de l'extrémité arrière de la première lame de pliage (24) et dont l'extrémité avant chevauche avec la partie avant de la première lame de pliage (24), que la troisième double bande transporteuse (19) est suivie par une quatrième double bande transporteuse (31) qui saisit le sac (19) proche du premier pli, qu'une deuxième lame de pliage (35) est prévue qui est. disposée parallèlement par rapport à la quatrième double bande transporteuse (31), dont l'arête de pliage est proche de la deuxième rainure, au-dessus du premier pli, et que des barres de guidage, d'application de pression et de pliage (38, 40, 41, 41') sont prévues qui servent à replier la partie libre du sac sur la lame de pliage (35).

2. Dispositif selon la revendication 1 caracté; risé en ce que la quatrième double bande transporteuse (31) est suivie près de la deuxième arête de pliage par une cinquième double bande transporteuse (44) pour retirer le sac plié (15).

3. Dispositif selon les revendications 1 ou 2 caractérisé en ce que la deuxième double bande transporteuse (7, 9) qui transporte chaque sac par-dessus les roues de rainurage (13, 14) est suivi par un plateau de table (18) qui est disposé à proximité du plan de transport et qui supporte l'extrémité libre du sac.

4. Dispositif selon la revendication 3 caractérisé en ce que le plateau de table (18) a une inclinaison progressivement oblique.

5. Dispositif selon l'une des revendications 1 à 4 caractérisé en ce qu'une barre d'application de pression (40) est prévue qui est disposée essentiellement en parallèle par rapport à la deuxième barre de pliage (41, 41') et qui presse l'extrémité libre du sac vers le bas vers le plateau de table (18) incliné.

6. Dispositif selon l'une des revendications 1 à 5 caractérisé en ce que la deuxième barre de pliage (41,41') est fourchue et pourvue de la barre (41") de guidage en porte-à-faux qui est disposée au-dessous de la barre d'application de pression (40) et s'étend obliquement vers celle-ci et force vers le bas l'extrémité libre du sac lorsque celui-ci a quitté le plateau de table (18).

7. Dispositif selon l'une des revendications 1 à 6 caractérisé en ce que la deuxième lame de pliage (35) est pourvue en son extrémité arrière d'une barre de guidage (38) s'étendant obliquement vers l'arrière pour attraper l'extrémité libre du sac.

8. Dispositif selon l'une des revendications 1 à 7 caractérisé en ce que la première double bande transporteuse est subdivisée en doubles bandes transporteuses individuelles (10, 8 ; 20, 32) conformément aux doubles bandes transporteuses qui se trouvent en parallèle avec la première double bande transporteuse.

9. Dispositif selon l'une des revendications 1 à 8 caractérisé en ce que les parties vides des doubles bandes transporteuses sont pourvues de couvertures (33, 34) à section transversale en forme de U.
